# EUROPÄISCHE PATENTSCHRIFT

(11) **EP 0 021 128 B1**
(45) Veröffentlichungstag und Bekanntmachung des Hinweises auf die Patenterteilung: **21.03.1984**
(21) Anmeldenummer: 80103045.3
(22) Anmeldetag: 31.05.1980
(51) Int. Cl.: D03D 47/30, D03D 47/27

(54) **Webblatt für eine Düsenwebmaschine**
Reed for air-jet loom
Peigne pour métier à jet d'air

(30) Priorität: 13.06.1979 CH 5522/79
(43) Veröffentlichungstag der Anmeldung: 07.01.1981
(73) Patentinhaber: MASCHINENFABRIK SULZER-RÜTI AG, CH-8630 Rüti (Zürich) (CH)
(72) Erfinder: Sulser, Heinrich, Dr., CH-8640 Rapperswil (CH); Stucki, Peter, CH-8630 Tann-Rüti (CH)
(74) Vertreter: Sparing Röhl Henseler Patentanwälte

## Beschreibung

Die Erfindung betrifft ein Webblatt für eine Düsenwebmaschine, bei welcher die Schussfäden mittels eines von in Abständen über die Webbreite angeordneten und periodisch in das Webfach eintauchenden Düsen ausgestossenen gasförmigen Mediums in das Webfach eingetragen werden ; mit an ihrer den Düsen zugewandten einen Kante eine Profilierung aufweisenden und in ihrer Gesamtheit einen Führungskanal für den Schussfaden bildenden ersten Blattzähnen, wobei die genannte Profilierung durch eine halboffene, annähernd U-förmige Ausnehmung mit zwei Seitenkanten und einer diese verbindenden Querkante gebildet ist.

Bei einem aus dem Dokument US-A-3 818 952 bekannten Webblatt dieser Art weisen die ersten Blattzähne an ihrer einen Kante zwei nasenförmige Vorsprünge auf, zwischen denen die U-förmige Ausnehmung liegt. Die Ausnehmungen aller Blattzähne bilden den genannten Führungskanal. Im praktischen Betrieb von mit diesen Webblättern ausgestatteten Webmaschinen hat sich gezeigt, dass bei Verwendung bestimmter Garnsorten, insbesondere heiklen Filamentgarnen als Kettfäden, diejenigen Kettfäden, zwischen denen die Düsen in das fach eintauchen, einer gewissen Beanspruchung unterworfen werden, welche unter Umständen im fertigen Gewebe als Markierung erkennbar ist. Man hat bisher angenommen, dass diese Beanspruchung durch Reibung zwischen den Kettfäden und den Düsen verursacht wird und hat dementsprechend versucht, diese Reibung durch entsprechende Formgebung und Oberflächenbehandlung der Düsen möglichst gering zu halten. Dennoch konnte die bei besonders heiklen Garnen entsprechende Markierung im Gewebe nicht im gewünschten Mass verringert werden.

Durch die Erfindung soll die Beanspruchung der Kettfäden zumindest so weit verringert werden, dass im Gewebe keine Markierung mehr erkennbar ist. Dabei geht die Erfindung von der neuen Erkenntnis aus, dass nicht die Düsen alleine für die Beanspruchung der Kettfäden verantwortlich sind, sondern das Zusammenwirken der Düsen mit den ihnen benachbarten Blattzähnen.

Die Erfindung ist dadurch gekennzeichnet, dass im Bereich der Projektion der Düsen auf das Webblatt zweite Blattzähne vorgesehen sind, welche an ihrer einen Kante eine von der Profilierung der ersten Blattzähne abweichende Formgebung aufweisen, welche so gewahlt ist, dass der Führungskanal zusätzlich zumindest an seiner durch die den Düsen benachbarten Seitenkanten der Ausnehmungen der ersten Blattzähne gebildeten Seitenwand offen ist.

Im folgenden wird die Erfindung anhand von Ausführungsbeispielen und der Figuren der Zeichbnung näher erläutert; in der letzteren zeigen :
Figur 1 einen Ausschnitt aus einem Webblatt mit Düsen für den Schusseintrag in perspektivischer Darstellung, und
Figur 2 eine Seitenansicht der verschiedenen Blattzähne des in Fig. 1 dargestellten Webblatts.

Das in Fig. 1 dargestellte Webblatt 1 ist zur Verwendung an einer Luftdüsenwebmaschine vorgesehen und weist einen Führungskanal 2 für die einzutragenden Schussfäden auf. Der Schusseintrag erfolgt durch eine seitlich der Kettfäden angeordnete Hauptdüse 3, durch welche ein in Eintragsrichtung A zugeführter Schussfaden in den Führungskanal 2 eingeblasen wird, sowie durch nahe an den Führungskanal 2 ragende, mit dem Webblatt 1 synchron angetriebene und periodisch in die Kettfäden ein- und aus diesen austauchende Hilfsdüsen 4. Diese Anordnung der Hilfsdüsen 4 ist bekannt und wird hier nicht näher beschrieben ; es wird in diesem Zusammenhang auf US-A-3 818 952 verwiesen.

Das Webblatt 1 besteht aus einer oberen und einer unteren Rahmenschiene 5 bzw. 6 und aus von den Rahmenschienen an den Enden eingefassten ersten und zweiten Blattzähnen 7 bzw. 8, 9. In Fig. 1 sind zwei Varianten des Webblatts 1 dargestellt, wobei bei beiden Varianten die ersten Blattzähne 7 jeweils einen oberen und einen unteren Vorsprung 10 bzw. 11 aufweisen. Bei dem in der linken Hälfte der Figur dargestellten Ausführungsbeispiel weisen die zweiten Blattzähne 8 nur einen oberen Vorsprung 10 auf, die zweiten Blattzähne 9 des in der rechten Hälfte der Figur dargestellten Ausführungsbeispiels weisen keinen Vorsprung auf und sind gerade.

In Fig. 2 sind die ersten und zweiten Blattzähne 7 bzw. 8, 9 einzeln dargestellt. Die Vorsprünge 10, 11 der Blattzähne 7 und 8 befinden sich an der im Betrieb der Gewebeanschlagkante zugewandten Längskante der Blattzähne. Die inneren Kanten der Vorsprünge 10, 11 bilden die Seitenschenkel einer U-förmigen Ausnehmung 12, welche Ausnehmungen in ihrer Gesamtheit den Führungskanal 2 des Webblatts 1 bilden. Der Querschenkel 13 der Ausnehmungen 12 fluchtet mit der der Gewebeanschlagkante zugewandten Vorderkante der geraden zweiten Blattzähne 9 bzw. mit der unterhalb des Vorsprungs 10 liegenden entsprechenden geraden Vorderkante der profilierten zweiten Blattzähne 8. Der Schussanschlag erfolgt durch den Querschenkel 13 der ersten Blattzähne 7 und durch den entsprechenden Bereich der zweiten Blattzähne 8 oder 9.

Die zweiten Blattzähne 8 und 9 sind im Webblatt 1 jeweils an den Stellen der Projektion der Hilfsdüsen 4 auf das Webblatt 1 angeordnet, oder mit anderen Worten, in unmittelbarer Nachbarschaft der Spitzen der Hilfsdüsen 4. Dadurch ist bei in das Webfach eintauchenden und aus diesem austauchenden Hilfsdüsen 4 infolge des Fehlens der unteren Vorsprünge 11 ein freierer Verlauf der Kettfäden zwischen Webblatt 1 und Hilfsdüsen 4 gewährleistet, wodurch die Kettfäden durch die relativ zu ihnen bewegten Hilfsdüsen 4 und durch das Webblatt 1 weniger stark beansprucht werden. Der Bereich mit den zweiten Blattzähnen 8 und 9 liegt jeweils um die Spitze der Hilfsdüsen 4 ; die Länge dieses Bereichs beträgt jeweils einige, vorzugsweise etwa 2 bis 3 mm.

Es ist bei Webblättern der in Fig. 1 dargestellten Art bekannt, das Webblatt aus profilierten Blattzähnen in der Art der ersten Blattzähne 7 und aus geraden Blattzähnen in der Art der zweiten Blattzähne 9 zusammenzusetzen, wobei beispielsweise jeweils ein Blattzahn der einen zwischen zwei Blattzähnen der anderen Art angeordnet ist. Selbstverständlich könnten auch beim Webblatt 1 von Fig. 1 ausserhalb der Bereiche mit den zweiten Blattzähnen 8 oder 9 gerade zweite Blattzähne 9 oder auch profilierte zweite Blattzähne 8 angeordnet sein und zwar mit beliebiger Teilung.

Es ist auch möglich, den Führungskanal 2 anstatt durch Blattzähne 7 mit zwei Vorsprüngen 10 und 11 und einer Ausnehmung 12 durch Blattzähne in der Art der zweiten Blattzähne 8 mit nur einem Vorsprung zu bilden. In diesem Fall würden die Blattzähne so zusammengesetzt, dass der Vorsprung abwechselnd oben und unten zu liegen käme, wodurch ebenfalls ein Führungskanal 2 entstünde. Auch hier könnten zwischen den profilierten Blattzähnen gerade angeordnet sein. In den den Spitzen der Hilfsdüsen 4 benachbarten Webblattbereichen wurden auch hier nur zweite Blattzähne 8 oder 9 angeordnet sein, wobei in diesem Fall wie auch in allen anderen Anwendungsfällen, in den genannten Bereichen auch beide Arten der zweiten Blattzähne 8, 9 vermischt vorgesehen sein könnten.

Wesentlich ist in allen Fällen, dass der Führungskanal 2 im Bereich der Hilfsdüsen 4 zumindest an seiner den Hilfsdüsen 4 benachbarten Wand offen ist. Diese Wand braucht nicht so wie in den Figuren die untere Wand zu sein, es kann sich auch, falls die Hilfsdüsen von oben in die Kettfäden eintauchen, um die obere Wand handeln.

## Patentansprüche

1. Webblatt für eine Düsenwebmaschine, bei welcher die Schussfäden mittels eines von in Abständen über die Webbreite angeordneten und periodisch in das Webfach eintauchenden Düsen (4) ausgestassenen, gasförmigen Mediums in das Webfach eingetragen werden ; mit an ihrer den Düsen zugewandten einen Kante eine Profilierung aufweisenden und in ihrer Gesamtheit einen Führungskanal (2) für den Schussfaden bildenden ersten Blattzähnen (7), wobei die genannte Profilierung durch eine halboffene, annähernd U-förmige Ausnehmung (12) mit zwei Seitenkanten und einer diese verbindenden Querkante (13) gebildet ist, dadurch gekennzeichnet, dass im Bereich der Projektion der Düsen (4) auf das Webblatt (1) zweite Blattzähne (8, 9) vorgesehen sind, welche an ihrer einen Kante eine von der Profilierung der ersten Blattzähne (7) abweichende Formgebung aufweisen, welche so gewählt ist, dass der Führungskanal (2) zusätzlich zumindest an seiner durch die den Düsen benachbarten Seitenkanten der Ausnehmungen (12) der ersten Blattzähne gebildeten Seitenwand offen ist.

2. Webblatt nach Anspruch 1, dadurch gekennzeichnet, dass die zweiten Blattzähne (8, 9) jeweils über einen der betreffenden Düsendimension entsprechenden Bereich des Webblatts (1) angeordnet sind.

3. Webblatt nach Anspruch 2, dadurch gekennzeichnet, dass die Länge des genannten Bereichs einige, vorzugsweise 2 bis 3 Millimeter beträgt.

4. Webblatt nach Anspruch 1, dadurch gekennzeichnet, dass die zweiten Blattzähne (8) an ihrer einen Kante mit einem den Führungskanal (2) an seiner von den Düsen (4) weiter entfernten Seitenwand begrenzenden Vorsprung (10) versehen sind, welcher eine mit den die genannte Seitenwand bildenden Seitenkanten der Ausnehmungen (12) der ersten Blattzähne (7) fluchtende Kante aufweist.

5. Webblatt nach Anspruch 4, dadurch gekennzeichnet, dass bei von unten in das Webfach eintauchenden Düsen (4) der Vorsprung (10) den Führungskanal (2) nach oben begrenzt.

6. Webblatt nach Anspruch 1, dadurch gekennzeichnet, dass die zweiten Blattzähne (9) an ihrer einen Kante gerade sind.

7. Webblatt nach den Ansprüchen 5 und 6, dadurch gekennzeichnet, dass in den genannten Bereichen des Webblatts (1) sowohl zweite Blattzähne (8) angeordnet sind, welche an ihrer einen Kante einen Vorsprung (10) aufweisen, als auch solche (9), welche an ihrer einen Kante gerade sind.

## Claims

1. A reed for a jet loom in which the filling yarns are introduced into the shed by means of a gaseous fluid which is expelled by nozzles (4) arranged, spaced apart from each other over the loom width which periodically enter into the shed ; having first reed blades (7) having a profiling on their one edge and forming as a whole a guide channel (2) for the filling yarns, wherein the said profiling is formed by a half open, approximately U-shaped recess (12) having two side edges and a cross recess (13) connecting the side edges, characterized by the fact that in the region of the projection of the nozzles (4) onto the reed (1) there are provided second reed blades (8, 9) which on their one edge have a shape which differs from the profiling of the first reed blades (7) which is so selected that the guide channel (2) is supplementarily at least on its side wall formed by the side edges of the recesses (12) of the first reed blades close to the nozzles.

2. A reed according to claim 1 characterized by the fact that the second reed blades (8, 9) are arranged in each case over a region of the reed (1) having a length which is at least as wide as the width of the nozzle.

3. A reed according to claim 2 characterized by the fact that the length of the said region amounts some, preferably two through three millimeters.

4. A reed according to claim 1 characterized by the fact that the second reed blades (8) are provided on their one edge with a projection (10) which limits the guide channel (2) on the side wall thereof furthest from the nozzles (4) which projection has an edge which is in line with the side edges of the recesses (12) of the first reed blades (7) forming the said side wall.

5. A reed according to claim 4 characterized by the fact that in the case of the nozzles (4) which enter into the shed from below, the projection (10) defines the top of the guide channel (2).

6. A reed according to claim 1 characterized by the fact that the second reed blades (9) are straight on their one edge.

7. A reed according to claims 5 and 6 characterized by the fact that in the said regions of the reed (1) as well said second reed blades (8) are arranged having on its one edge a projection (10) as ones (9) being straight on its one edge.

## Revendications

1. Peigne pour machine à tisser à tuyères, où les fils de trame sont insérés dans la foule au moyen d'un agent gazeux éjecté à l'aide de tuyères (4) disposées à intervalles dans le sens de l'empeignage et plongeant périodiquement dans la foule, ce peigne comprenant de premières dents (7), dont le côté tourné vers les tuyères présente un profilage et qui déterminent dans leur ensemble un canal de guidage (2) pour le fil de trame, le profilage précité étant constitué par une échancrure semi-ouverte (12), approximativement en forme de U, qui présente deux côtés latéraux et un côté transversal (13), reliant ces derniers, caractérisé en ce qu'il est prévu, dans la zone de projection des tuyères (4) sur le peigne (1), de secondes dents (8, 9), dont un bord présente un profilage différent de celui des premières dents (7), profilage qui est choisi tel que le canal de guidage (2) est en outre ouvert au moins au niveau de sa paroi latérale formée par les bords latéraux, voisins des tuyères, des échancrures (12) des premières dents.

2. Peigne suivant la revendication 1, caractérisé en ce que les secondes dents (8, 9) sont disposées chaque fois sur une zone du peigne (1), zone qui correspond à la dimension de la tuyère considérée.

3. Peigne suivant la revendication 1, caractérisé en ce que la longueur de la zone précitée représente quelques - de préférence deux à trois - millimètres.

4. Peigne suivant la revendication 1, caractérisé en ce que les secondes dents (8) sont pourvues, sur un de leurs bords, d'une saillie (10) qui limite le canal de guidage (2) au niveau de sa paroi latérale distante des tuyères (4), saillie qui présente un bord affleurant les bords latéraux, qui forme la paroi latérale précitée, des échancrures (12) des premières dents (7).

5. Peigne suivant la revendication 4, caractérisé en ce que, dans le cas où les tuyères (4) pénètrent dans la foule en venant d'en bas, la saillie (10) limite le canal de guidage (2) vers le haut.

6. Peigne suivant la revendication 1, caractérisé en ce que l'un des bords des secondes dents (9) est droit.

7. Peigne suivant les revendications 5 et 6, caractérisé en ce qu'il est prévu, dans les zones précitées du peigne (1), à la fois de secondes dents (8), qui présentent une saillie (10) sur l'un de leurs bords, et de secondes dents (9), dont l'un des bords est droit.
